# EUROPÄISCHE PATENTSCHRIFT

(11) **EP 0 601 290 B1**
(45) Veröffentlichungstag und Bekanntmachung des Hinweises auf die Patenterteilung: **04.06.1997**
(21) Anmeldenummer: 93115054.4
(22) Anmeldetag: 18.09.1993
(51) Int. Cl.: H01R 4/24, H01R 23/02, H01R 9/03

(54) **RJ-Verbinder**
Regular Jack connector
Connecteur à jack régulier

(30) Priorität: 09.12.1992 DE 4242403
(43) Veröffentlichungstag der Anmeldung: 15.06.1994
(73) Patentinhaber: KRONE Aktiengesellschaft, D-14160 Berlin-Zehlendorf (DE)
(72) Erfinder: Schachtebeck, Winfried, D-1000 Berlin 41 (DE)

(56) Entgegenhaltungen:
- EP-A- 0 009 867
- DE-A- 3 921 224

## Beschreibung

Die Erfindung bezieht sich auf einen RJ-Verbinder für die Nachrichten- und Datentechnik gemäß dem Oberbegriff des Anspruches 1.

In der Schneid-Klemm-Technik sind zur Sprach- und Datenübertragung RJ-Verbinder (Regular Jack) bekannt, bei denen RJ-Kontakte über lange Wege mit sehr geringen Abständen voneinander parallel zueinander geführt sind (LSA PLUS Kabelanschlußtechnik der KRONE AG: Planungshinweise, Ausgabe 06.92, KRONE LINK mit LSA-PROFIL). Dadurch entsteht eine Kondensatorwirkung zwischen den Kontaktbahnen, die zu einer Verschlechterung einiger elektrischer Kennwerte der Verbinder führt. Die Werte der Nebensprechdämpfung/Übersprechdämpfung erfüllen nicht die Anforderungen, wenn ihre Verwendung in Hochgeschwindigkeitsnetzen vorgesehen ist (CDDI/FDDI-Anordnungen: Cooper Distributed Data Interface/Fiber Distributed Data Interface). Die inneren Kontakte der RJ-Verbinder sind zudem in der Materialstärke und der Materialqualität unterschiedlich zu den äußeren Kontakten der Schneid-Klemm-Technik ausgebildet. Die Verbindung zwischen den inneren und äußeren Kontakten ist bei den bekannten Verbindern durch Löten oder Schweißen oder über Leiterplatten/Leiterkarten hergestellt. Die damit entstandenen Übergangsstellen bewirken ebenfalls eine negative Beeinflussung einiger elektrischer Kennwerte der Verbinder. Die Sprach- und Datenübertragung über Übertragungswege mit 100 MBit/s bzw. der Einsatz von RJ-Verbindern im Frequenzbereich von 20 bis 100 MHz stellt u.a. an die Nebensprechdämpfung, Einfügungsdämpfung und Reflexionsdämpfung sehr hohe Anforderungen, die durch die bekannten RJ-Verbinder nicht erfüllt werden.

Der Erfindung liegt von daher die Aufgabe zugrunde, einen RJ-Verbinder der gattungsgemäßen Art zu entwickeln, der in seinen elektrischen Parametern wesentlich verbessert ist und welcher der Kategorie 5 der technischen Anforderungen für Kabel und Verbindertechnik (EIA) entspricht.

Die Lösung dieser Aufgabe ergibt sich aus den kennzeichnenden Merkmalen des Anspruches 1.

Durch die Auffächerung der im vorher bestimmten Rastermaß parallel geführten Einzelkontakte im RJ-Verbinder und deren Weiterführung zu Kontakten der Schneid-Klemm-Technik auf zwei Ebenen wird eine optimierte Anordnung der RJ-Kontakte und damit eine wesentliche Verbesserung der elektrischen Parameter des RJ-Verbinders erreicht. Die Verbesserung der elektrischen Parameter, insbesondere der Dämpfungswerte, resultiert aus dem Wegfall jeglicher Übergangsstellen in der Kontaktführungsbahn, da die Kontaktfedern direkt in einen der Doppelkontakte der Schneid-Klemm-Technik für den Kabelanschluß geführt sind (LSA-Kontakte). Es entfallen Löt- oder Schweißverbindungen und Materialunterschiede in der Kontaktbahn. Des weiteren sind die Kontaktführungen kürzer und die Abstände zwischen den Kontakten im vorgegebenen Rahmen maximiert. Dadurch werden die Koppelkapazitäten zwischen den Kontaktbahnen minimiert. Die Verwendung von ausschließlicher Schneid-Klemm-Technik (LSA PLUS) ermöglicht des weiteren, daß auf der Kabelanschlußseite des Verbinders Adern mit unterschiedlichem Durchmesser angeschlossen werden können. Die erfindungsgemäßen Maßnahmen machen die RJ-Verbinder tauglich für die Anwendung in CDDI-Anordnungen.

Weitere vorteilhafte Ausgestaltungen der Erfindung ergeben sich aus den Unteransprüchen.

Die Erfindung ist nachfolgend anhand eines in den Zeichnungen dargestellten Ausführungsbeispieles eines RJ-Verbinders näher erläutert. Es zeigen:
- Fig. 1: die schematische Seitenansicht der Grundanordnung der Einzelkontakte eines RJ-Verbinders,
- Fig. 2: die schematische Darstellung der Rückseite eines RJ-Verbinders mit der Anordnung von LSA-Doppelkontakten,
- Fig. 3: die schematische Draufsicht auf die Anordnung nach Fig. 2 und
- Fig. 4: die schematische Draufsicht auf einen Verbinder nach Fig. 3 mit zwei Kontakten pro RJ-Kontakt.

Die Fig. 1 zeigt in schematischer Darstellung eine Seitenansicht der Grundanordnung der Einzelkontakte eines RJ-Verbinders 1 kombiniert mit Doppelkontakten 3 der Schneid-Klemm-Technik (LSA PLUS) für unterschiedliche Durchmesser der Adern 7 eines anzuschließenden Kabels 4. Die übereinander bzw. parallel im definierten Rastermaß für RJ-Verbinder 1 geführten Kontaktfedern 2 sind am Eingang des Doppelkontaktes 3 in zwei Ebenen mit jeweils vier oberen und unteren Kontakten 5,6 aufgeteilt und in die unteren Kontakte 5 von vier Doppelkontakten 3 der Schneid-Klemm-Technik (LSA PLUS) geführt. Die Kontaktfedern 2 der RJ-Verbinder 1 haben einheitliche Abmessungen. Die oberen Kontakte 6 der Doppelkontakte 3 sind so ausgebildet, daß unterschiedliche Durchmesser von Adern 7 des horizontal herangeführten Kabels 4 kontaktiert werden können. Mit der Anordnung gemäß Fig. 1 ist eine achtdrähtige Kontaktierung realisierbar.

Durch diese versetzte Kontaktführung werden die Abstände zwischen den Kontakten 2 des RJ-Verbinders 1 maximiert, so daß verbesserte Werte des Verbinders 1 bezüglich der Dämpfung, insbesondere der Übersprechdämpfung, durch die Minimierung der Koppelkapazitäten erreicht werden. Die durchgehende Verwendung der Schneid-Klemm-Technik (LSA-Technik) für das Kontaktieren der RJ-Kontakte 2 und zum Kontaktieren der Kabeladern 7 ermöglicht eine weitere Optimierung der Kontaktführung durch den Fortfall jeglicner Schweiß- oder Löttechnik. Insgesamt werden für den Verbinder 1 elektrische Parameter erreicht, die den CDDI-Anordnungen genügen.

Die Fig. 2 zeigt in schematischer Darstellung die Rückseite eines RJ-Verbinders 1. Die innere Seite 9 des Verbinders 1 weist 8 Doppelkontakte 3 in Schneid-Klemm-Technik (LSA PLUS) auf, die zum Anschluß der 8 RJ-Kontakte 2 dienen.

Die innere Seite 9 des Verbinders 1 ist dem Anwender nicht zugänglich. Die versetzte Anordnung der Doppelkontakte 3 vergrößert auch hier den Abstand zwischen den RJ-Kontakten 2, so daß sich die Koppelkapazitäten zwischen den Einzeladern 7 verringern.

In der Fig. 3 ist in schematischer Darstellung die Draufsicht auf die Kontaktführung in dem Verbinder 1 nach Fig. 2 gezeigt, bei dem durch die Auffächerung der RJ-Kontakte 2 und durch die versetzte Anordnung der Doppelkontakte 3 die Bedingungen für eine verbesserte Übertragung von Daten und Sprache bei gleichzeitiger Verkleinerung der Einbaumaße des RJ-Verbinders 1 durch die Vermeidung einer Leiterkarte geschaffen sind.

Die Fig. 4 zeigt eine schematische Draufsicht auf einen Verbinder 1 mit zwei Doppelkontakten 3 pro RJ-Kontakt 2. Mit der Implementierung eines zweiten Kontaktes 32 pro RJ-Kontakt 2 ist die ISDN-Nutzung des Verbinders 1 gewährleistet.

In den Fig. 3 und 4 ist eine paarige Aderzuordnung vorgesehen.

## Patentansprüche

1. RJ-Verbinder für die Nachrichten- und Datentechnik mit zueinander parallel geführten RJ-Verbinder-Kontakten und mit Kontakten der Schneid-Klemm-Technik,
***dadurch gekennzeichnet,***
daß die im vorher bestimmten Abstand zueinander parallel geführten RJ-Verbinder-Kontakte (2) aufgefächert und in mindestens zwei Ebenen an die zueinander versetzt in parallelen Reihen angeordneten Doppelkontakte (3) der Schneid-Klemm-Technik angeschlossen sind.

2. RJ-Verbinder nach Anspruch 1, dadurch gekennzeichnet, daß jedem RJ-Verbinder-Kontakt (2) ein weitere Doppelkontakt (3) in Schneid-Klemm-Technik zugeordnet ist.

## Claims

1. RJ connector for telecommunications and data technology having RJ connector contacts which are guided parallel to one another and having contacts using insulation-piercing terminal technology, characterized in that the RJ connector contacts (2), which are guided parallel to one another at a distance determined in advance, are fanned out and are connected, in at least two planes, to the double contacts (3) which are arranged in parallel rows offset with respect to one another and use insulation-piercing terminal technology.

2. RJ connector according to Claim 1, characterized in that a further double contact (3) using insulation-piercing terminal technology is assigned to each RJ connector contact (2).

## Revendications

1. Connecteur jack pour les techniques de l'information et de la transmission de données avec des contacts de connecteurs jack parallèles entre eux et avec des contacts de technique auto-dénudante,
caractérisé en ce que,
les contacts (2) de connecteur jack parallèles entre eux à une distance prédéfinie sont subdivisés en éventail et sont raccordés aux doubles contacts (3) de technique auto-dénudante disposés en parallèle et décalés entre eux sur au moins deux plans.

2. Connecteur jack selon la revendication 1, caractérisé en ce qu'à chaque contact (2) de connecteur jack est associé un autre double contact (3) de technique auto-dénudante.
